# EUROPÄISCHE PATENTSCHRIFT

(11) **EP 1 508 377 B1**
(45) Veröffentlichungstag und Bekanntmachung des Hinweises auf die Patenterteilung: **07.06.2006**
(21) Anmeldenummer: 04018599.3
(22) Anmeldetag: 05.08.2004
(51) Int. Cl.: B04B 1/08, B04B 11/06

(54) **Separator**
Separator
Séparateur

(30) Priorität: 16.08.2003 DE 10337641
(43) Veröffentlichungstag der Anmeldung: 23.02.2005
(73) Patentinhaber: Westfalia Separator AG, 59302 Oelde (DE)
(72) Erfinder: Zettier, Karl-Heinz, 59302 Oelde (DE); Klapper, Siegfried, 33442 Herzebrock-Clarholz (DE)
(74) Vertreter: Specht, Peter

(56) Entgegenhaltungen:
- DE-C- 3 842 980

## Beschreibung

Die Erfindung betrifft einen Separator nach dem Oberbegriff des Anspruchs 1.

Ein derartiger Separator ist aus der DE 38 34 134 A1 bekannt (siehe Fig. 4).

Bei der Entkeimung eines Produktes wie Rohmilch mittels Separatoren kommt es immer wieder zu kurzzeitigen Verschlechterungen der Entkeimungseffizienz aufgrund von Druckanstiegen im Zulauf, die z. B. durch Teilentleerungen, Tankumschaltungen oder durch einen erhöhten Luftgehalt in dem Produkt hervorgerufen werden.

Ein weiteres Problem ist ein Transport (Schaftlauf) von Keimen zur Schälscheibe.

Die Lösung dieses Problems ist die Aufgabe der Erfindung.

Die Erfindung löst diese Aufgabe durch den Gegenstand des Anspruches 1.

Danach erstrecken sich die Verbindungsbohrungen zwischen dem vorzugsweise konischen Zulaufraum und dem Ringraum und vorzugsweise jeder der Austrittsöffnungen aus dem Zulaufraum in die Zulaufbohrungen des Verteilers und jeder der Verbindungsbohrungen zum Ringraum ist jeweils eine Rippe zugeordnet.

Mit der Erfindung und insbesondere auch ihren bevorzugten Ausgestaltungen der Unteransprüche wird eine besonders gleichmäßige Annahme und Beschleunigung sowie auch eine besonders gleichmäßige Entlüftung des Produktes erreicht, wodurch auch bei erhöhtem Luftgehalt im Produkt relativ konstante Entlüftungswerte erzielbar sind.

Besonders vorteilhaft sind nach einer Variante die Rippen radial innerhalb der Austrittsöffnungen aus dem Zulaufraum in die Zulaufbohrungen des Verteilers und axial unterhalb der Verbindungsbohrungen zum Ringraum angeordnet. Insbesondere derart kann auch bei einem hohen Gasgehalt im Produkt, insbesondere bei einem hohen Luftgehalt in Rohmilch, eine besonders gleichmäßige Entkeimung erzielt werden!

Aus der US 5,921,909 ist es zwar bekannt am Austritt der Verteileröffnungen zu den Steigekanälen Rippen anzuordnen (siehe dort Fig. 2). Die Verteilerkanäle an sich werden durch rippenartige Stege voneinander getrennt. Die Möglichkeit zur Erzeugung erhöhten Unterdrucks mit Rippen zusätzlich zu Verteilerkanalbohrungen und Verbindungsbohrungen zu einem Ringraum zur Erhöhung der Sterilität eines Entkeimungsseparators wurde dort aber nicht erkannt.

Analoges gilt für die Kammerzentrifugen der DE 36 27 826 C 1 und der DE-U-1 444 977. In letzterer Schrift ist eine obere Fangkammer offenbart, die über Bohrungen mit einem Ringraum in Wirkverbindung steht, der mit Rippen in einzelne Verteilerkanäle unterteilt sein kann. Danach setzen hier die Rippen nicht etwa vor dem Eintritt der Bohrungen für die Verteilerkanäle an sondern sie stellen selbst die Begrenzungswand der Verteilerkanäle dar. Die Fangkammer ist auch nicht oberhalb des unteren Endes des Zulaufrohres angeordnet, so dass in sie kein Produkt eintreten kann. Die Fankammer dient vielmehr dazu, Leckflüssigkeit in die Trommel zurückzuleiten. Die Verhinderung von Kontaminationen steht dabei gerade nicht im Vordergrund der Überlegungen.

Bevorzugt sind die Rippen in Drehrichtung nach einer besonders bevorzugten Variante der Erfindung gesehen vor den Austrittsöffnungen und den Verbindungsbohrungen angeordnet. Als besonders vorteilhaft hat es sich ferner herausgestellt, wenn der Zulaufraum eine sich in Einlaufrichtung konisch aufweitende Form aufweist.

Die Höhe der Rippen im Einlaufbereich ist vorzugsweise höher als die Höhe der Austrittsöffnungen in den Zulaufbohrungen, beispielsweise um wenigstens das 1,5fache insbesondere mehr als das 2fache, der Höhe der Austrittsöffnungen in die Zulaufbohrungen und entsprechen der des Ringabschnittes vor der Bohrung.

Weitere vorteilhafte Ausgestaltungen sind den übrigen Unteransprüchen zu entnehmen.

Nachfolgend wird die Erfindung unter Bezug auf die Zeichnungen anhand eines Ausführungsbeispiels näher beschrieben. Es zeigt:
- Figur 1: einen vereinfachten Schnitt durch einen Teilbereich einer Schleudertrommel eines erfindungsgemäßen Separators;
- Figur 2: eine vereinfachte und vergrößerte Ausschnittsdarstellung eines zu Figur 1 senkrechten Schnitts durch einen Sektor des Verteilers der Schleudertrommel aus Figur 1 längs der Linie A-A;
- Figur 3: eine vereinfachte und vergrößerte Ausschnittsdarstellung eines zu Figur 1 senkrechten Schnitts durch einen Sektor des Verteilers der Schleudertrommel aus Figur 1 längs der Linie B-B; und
- Fig. 4: eine Trommel nach dem Stand der Technik zur Veranschaulichung des prinzipiellen Aufbaus einer Separatortrommel.

Figur 1 zeigt eine vereinfachte Darstellung eines Teilbereichs einer Schleudertrommel 1 eines Separators, in der ein Tellerpaket 2 aus einer Vielzahl von Tellern 3 konzentrisch zur Maschinenachse A angeordnet ist. Die Teller 3 weisen eine konische Form auf, sind axial übereinander gestapelt und mittels hier nicht dargestellten Abstandshaltem (Laschen und dgl.) voneinander beabstandet.

Das Tellerpaket 2 ist an einem Verteilerschaft 4 eines Verteilers 5 gehalten, der an seinem Außenumfang mit radial nach außen vorkragenden Stegen versehen ist (hier nicht zu erkennen), welche am Innenumfang der Teller 3 in diese eingreifen. Das Tellerpaket 2 weist Steigekanäle 6 auf, die aus direkt übereinander liegenden Löchern in den Tellern 3 bestehen und sich über die gesamte Höhe des Tellerpakets 2 erstrecken.

Ein konzentrisch zur Maschinenachse liegendes Zulaufrohr 7 ermöglicht die Zuleitung eines Schleudergutes hier beispielhaft von oben in die Schleudertrommel 1 sowie dort durch den Verteilerschaft 4 und unterhalb des Tellerpakets 2 im Verteiler 5 ausgebildete Zulaufbohrungen 8 in das Tellerpaket 2, beispielhaft im Bereich des Steigekanals 6 oder an einer anderen Stelle. In der Schleudertrommel 1 erfolgt dann die eigentliche Klärung des zu verarbeitenden Produktes von Feststoffen (z. B. zur Entkeimung) und/oder eine Trennung des Produktes in verschiedene Flüssigkeitsphasen, welche durch Ableitungen 9, 10 auf verschiedenen Durchmessern und Schälscheiben 11, 12 sowie durch hier nicht dargestellte Feststoffausträge aus der Schleudertrommel 1 abgeleitet werden.

Von besonderem Interesse ist hier der Aufbau des Zulaufbereiches und dort insbesondere des Verteilers 5 und des Verteilerschaftes 4.

Ein durch das Zulaufrohr 7 zugeführtes Produkt tritt aus dem Zulaufrohr 7 zunächst in einen sich bei diesem Separator mit vertikaler Maschinen- und Drehachse von oben nach unten konisch aufweitenden Zulaufraum 13 mit innen glatten Flächen im Zentrum des Verteilerschaftes 4 ein, wobei sich der freie untere Austritt des Zulaufrohrs 7 bis unterhalb des oberen Randes des Zulaufraumes 13 erstreckt.

Der Öffnungswinkel α des Zulaufraumes 13 ist der Größe des Separators und der dazugehörigen Leistung angepasst und kann beispielsweise mehr als 3°, vorzugsweise mehr als 5° betragen.

Aus dem Zulaufraum 13 tritt das Produkt radial nach außen (und hier schräg nach unten) durch Austrittsöffnungen 14 aus dem Zulaufraum 13 in die Zulaufbohrungen 8 ein, die innere Abschnitte 23 und sich im Verteiler nach oben erstreckende Abschnitte 24 aufweisen, die unterhalb der Steigekanäle münden.

Vorzugsweise in Drehrichtung (im Uhrzeigersinn; siehe auch Figur 3) ist jeweils direkt hinter jeder der Rippen 16 und radial außerhalb der Rippen eine bohrungsartige Austrittsöffnung 14 aus dem Zulaufraum 13 in die Zulaufbohrungen bzw. -kanäle 8 angeordnet.

Die Höhe (parallel zur vertikalen Maschinenachse) der Rippen 16 ist größer, beispielsweise um mehr als das 1,5fache größer, als die Höhe der Austrittsöffnungen 14.

Oberhalb der Rippen 16 sind wiederum vorzugsweise in Drehrichtung hinter jeder Rippe 16 und axial oberhalb der Rippen 16 (axial bezogen auf die vertikale Trommelachse M) Verbindungsbohrungen 17 im Verteilerschaft 4 ausgebildet, welche sich von den Austrittsöffnungen 14 des Zulaufraumes 13 parallel zur Umfangswand 18 des Zulaufraumes 13 im Verteilerschaft 4 bis in einen Ringraum 19 erstrecken, welcher im Verteilerschaft 4 oberhalb des unteren Endes des Zulaufrohres 7 und unterhalb der unteren ersten Schälscheibe 11 ausgebildet ist und über einen Ringkanal 20 mit einem weiteren Ringraum 21 verbunden ist, in welchem die erste Schälscheibe 11 angeordnet ist.

Die Rippen 16 sind innerhalb eines sich radial aufweitenden Ringabschnitts 22 des Ringraums 13 angeordnet, an deren Außenumfang die Eintrittsöffnungen 14 angeordnet sind, wo bereits eine weitere Beschleunigung des Schleudergutes - unterstützt durch die Rippen 16 - erfolgt. Die Rippen 16 verjüngen sich dabei nach einer Variante derart, dass sie die konische Innenkontur des Zulaufraumes in ihrem Bereich nach unten verlängern, was die Verhältnisse im Einlaufbereich weiter optimiert. Die Rippen 16 sind so hoch wie der Ringabschnitt 22 und können auch so breit sein wie die Verbindungsbohrungen.

Die Arbeitsweise dieser Anordnung ist wie folgt.

Wird zu entkeimende Milch als zu verarbeitendes Produkt durch das Zulaufrohr 7 in den Schleuderraum 1 geführt, weist es zunächst noch die Drehgeschwindigkeit Null und seine axiale Zulaufgeschwindigkeit auf.

Sodann wird es im konischen Zulaufraum 13 und dann beim Austritt aus den Austrittsöffnungen 14 an den Rippen 16 im sich radial aufweitenden Ringabschnitts 22 des Ringraums 13 sowie weiter in den Zulaufbohrungen 8 beschleunigt. Dabei entsteht im Ringraum 19 ein Unterdruck, der so groß ist, dass ein Rückvermischen beim Entkeimen der Milch zur Schälscheibenrichtung hin verhindert wird. Der Unterdruck liegt vorzugsweise bei 0,9 auf 0,6 bar. Auch bei einem hohen Gasgehalt im Produkt, insbesondere bei einem hohen Luftgehalt in Rohmilch erzielt man eine besonders gleichmäßige Entkeimung.

Auch bei Teilentleerungen bleibt dieser vorteilhafte Effekt erhalten.

Fig. 4 veranschaulicht die Auslegung eines Entkeimungsseparators zur Entkeimung von Milch mit einer Trommel mit vertikaler Drehachse und mit einem Schlammraum außerhalb des Tellerpakets und einem Kolbenschieber vor Feststoffaustragsöffnungen zum Austragen von Feststoffen wie Keimen.

Der erfindungsgemäße Entkeimer kann beispielhaft ansonsten wie dieser Separator aufgebaut sein, wobei dann allerdings der Zulaufbereich, insbesondere der Verteilerbereich nach Art der Fig. 1 - 3 ausgelegt wird.

Vorteilhaft sind wenigstens acht Rippen und Zulaufbohrungen vorgesehen. Die Anzahl der Rippen 16 entspricht damit der Anzahl der Steigekanäle und Austrittsöffnungen. Die Breite der Rippen 16 kann auch der Breite der Verbindungsbohrungen 17 entsprechen.

### Bezugszeichen

- Schleudertrommel: 1
- Tellerpaket: 2
- Teller: 3
- Verteilerschaft: 4
- Verteiler: 5
- Steigekanäle: 6
- Zulaufrohr: 7
- Zulaufbohrungen: 8a, b
- Ableitungen: 9, 10
- Schälscheiben: 11, 12
- Zulaufraum: 13
- Austrittsöffnungen: 14
- Rippe: 16
- Verbindungsbohrung: 17
- Umfangswand: 18
- Ringraum: 19
- Ringkanal: 20
- Ringraum: 21
- Ringabschnitt: 22
- Abschnitte: 23, 24
- Maschinenachse: A
- Öffnungswinkel: α

## Patentansprüche

1. Separator, der eine Schleudertrommel (1) aufweist,
a) in welche ein zu verarbeitendes Produkt, insbesondere Milch, durch ein Zulaufrohr (7) in einen Verleiter (5), welcher einen nachgeschalteten Zulaufraum (13) ausbildet führbar ist, der Verteiler(s) Austrittsöffnungen (14) aus dem Zulaufraum (13) in Zulaufbohrungen (8) aufweist, die in einen Schleuderraum in der Schleudertrommel (1) führen,
b) wobei im Verteiler(s) Verbindungsbohrungen (17) zu einem Ringraum (19), welcher oberhalb des freien Endes des Zulaufrohres (7) im Verteiler (5) ausgebildet ist, vorgesehen sind,
**dadurch gekennzeichnet, dass**
c) sich die Verbindungsbohrungen (17) zwischen dem vorzugsweise konischen Zulaufraum (13) und dem Ringraum (19) erstrecken,
d) im Zulaufraum (13) vor den Austrittsöffnungen (14) aus dem Zulaufraum (13) in die Zulaufbohrungen (8) des Verteilers (5) und den Verbindungsbohrungen (17) zum Ringraum (19) jeweils eine Rippe (16) zugeordnet ist.

2. Separator nach Anspruch 1, **dadurch gekennzeichnet, dass** radial innerhalb der Austrittsöffnungen (14) aus dem Zulaufraum (13) in die Zulaufbohrungen (8) des Verteilers (5) und axial unterhalb der Verbindungsbohrungen (17) zum Ringraum (19) jeweils eine der Rippen (16) angeordnet ist

3. Separator nach Anspruch 2, **dadurch gekennzeichnet, dass** die Rippen (16) in Drehrichtung gesehen vor den Austrittsöffnungen (14) angeordnet sind

4. Separator nach Anspruch 2 oder 3, **dadurch gekennzeichnet, dass** die Rippen (16) in Drehrichtung gesehen vor den Verbindungsbohrungen (17) angeordnet sind

5. Separator nach einem der vorstehenden Ansprüche, **dadurch gekennzeichnet, dass** der Zulaufraum (13) eine sich in Einlaufrichtung konisch aufweitende Form aufweist.

6. Separator nach einem der vorstehenden Ansprüche, **dadurch gekennzeichnet, dass** die Rippen (16) innerhalb eines unteren sich radial aufweitenden Ringabschnitts 22 des Zulaufraumes (13) angeordnet sind.

7. Separator nach Anspruch 6, **dadurch gekennzeichnet, dass** sich die Rippen (16) innerhalb des Ringabschnitts (22) derart nach unten hin verjüngen, dass sie die konische Innenkontur des Zulaufraumes in ihrem Bereich nach unten verlängern.

8. Separator nach einem der vorstehenden Ansprüche, **dadurch gekennzeichnet, dass** der Zulaufraum (13) einen Öffnungswinkel aufweist, der vorzugsweise wenigstens 3° beträgt und der Höhe des Ringabschnittes (22) entspricht.

9. Separator nach einem der vorstehenden Ansprüche, **dadurch gekennzeichnet, dass** die Höhe der Rippen (16) höher ist, vorzugsweise um mehr als das 1,5fache, insbesondere mehr als das 2fache, als die Höhe der Austrittsöffnungen (14) in die Zulaufbohrungen (8).

10. Separator nach einem der vorstehenden Ansprüche, **dadurch gekennzeichnet, dass** der Ringraum (19) über einen Ringkanal (20) mit einem weiteren Ringraum (21) verbunden ist, in welchem eine Schälscheibe (11) angeordnet ist.

11. Separator nach einem der vorstehenden Ansprüche, **dadurch gekennzeichnet, dass** wenigstens acht oder mehr Rippen (16) und Verbindungsbohrungen (17) und Austrittsöffnungen (14) im Verteiler (5) ausgebildet sind.

12. Separator nach einem der vorstehenden Ansprüche, **gekennzeichnet durch** eine Auslegung zur Entkeimung von Milch mit einem Schlammraum außerhalb des Tellerpakets und einem Kolbenschieber vor Feststoffaustragsöffnungen zum Austragen von Feststoffen wie Keimen.

13. Separator nach einem der vorhergehenden Ansprüche, **dadurch gekennzeichnet, daß** die Breite der Rippen der Breite der Verbindungsbohrungen (17) entspricht.

## Claims

1. Separator which has a centrifugal drum (1)
a) into which a product to be processed, in particular milk, can be guided through a feed pipe (7) into a distributor (5) forming a downstream feed chamber (13), which distributor (5) has discharge openings (14) from the feed chamber (13) into feed bores (8) leading into a centrifugal chamber in the centrifugal drum (1),
b) in the distributor (5), connecting bores (17) being provided to an annular chamber (19) configured above the free end of the feed pipe (7) in the distributor (5),
**characterized in that**
c) the connecting bores (17) extend between the preferably conical feed chamber (13) and the annular chamber (19),
d) in the feed chamber (13), a rib (16) is respectively disposed in front of the discharge openings (14) from the feed chamber (13) into the feed bores (8) of the distributor (5) and in front of the connecting bores (17) to the annular chamber (19).

2. Separator according to Claim 1, **characterized in that** one of the ribs (16) is respectively disposed radially within the discharge openings (14) from the feed chamber (13) into the feed bores (8) of the distributor (5) and axially beneath the connecting bores (17) to the annular chamber (19).

3. Separator according to Claim 2, **characterized in that** the ribs (16), viewed in the direction of rotation, are disposed in front of the discharge openings (14).

4. Separator according to Claim 2 or 3, **characterized in that** the ribs (16), viewed in the direction of rotation, are disposed in front of the connecting bores (17).

5. Separator according to one of the preceding claims, **characterized in that** the feed chamber (13) has a shape which widens conically in the direction of intake.

6. Separator according to one of the preceding claims, **characterized in that** the ribs (16) are disposed within a lower, radially widening annular portion (22) of the feed chamber (13).

7. Separator according to Claim 6, **characterized in that** the ribs (16) within the annular portion (22) taper downwards in such a way that they extend downwards in their region the conical inner contour of the feed chamber.

8. Separator according to one of the preceding claims, **characterized in that** the feed chamber (13) has an apex angle which preferably measures at least 3° and corresponds to the height of the annular portion (22).

9. Separator according to one of the preceding claims, **characterized in that** the height of the ribs (16) is greater, preferably by more than 1.5-fold, in particular by more than twofold, than the height of the discharge openings (14) into the feed bores (8).

10. Separator according to one of the preceding claims, **characterized in that** the annular chamber (19) is connected by an annular duct (20) to a further annular chamber (21), in which there is disposed a skimmer plate (11).

11. Separator according to one of the preceding claims, **characterized in that** at least eight or more ribs (16) and connecting bores (17) and discharge openings (14) are configured in the distributor (5).

12. Separator according to one of the preceding claims, **characterized by** an arrangement for the sterilization of milk, having a sludge chamber outside the disc stack and a piston valve in front of solid-discharge openings for the discharge of solids such as bacteria.

13. Separator according to one of the preceding claims, **characterized in that** the width of the ribs corresponds to the width of the connecting bores (17).

## Revendications

1. Séparateur, qui présente un tambour centrifuge (1),
a) dans lequel un produit à traiter, en particulier du lait, peut être introduit par un tube d'alimentation (7) dans un distributeur (5) qui forme une chambre d'admission (13) placée en aval, le distributeur (5) présente des ouvertures de sortie (14) depuis la chambre d'admission (13) en direction de perçages d'admission (8), qui conduisent dans une chambre de centrifugation dans le tambour centrifuge (1),
b) des perçages de liaison (17) menant à une chambre annulaire (19) qui est formée dans le distributeur (5) au-dessus de l'extrémité libre du tube d'admission (7) étant prévus dans le distributeur (5),
**caractérisé en ce que**
c) les perçages de liaison (17) s'étendent entre la chambre d'admission (13) de préférence conique et la chambre annulaire (19),
d) une membrure (16) est associée à chaque fois dans la chambre d'admission (13) devant les ouvertures de sortie (14) menant de la chambre d'admission (13) aux perçages d'admission (8) du distributeur (5) et devant les perçages de liaison (17) menant à la chambre annulaire (19).

2. Séparateur selon la revendication 1, **caractérisé en ce que** l'une des membrures (16) est placée à chaque fois radialement à l'intérieur des ouvertures de sortie (14) menant de la chambre d'admission (13) aux perçages d'admission (8) du distributeur (5) et axialement au-dessous des perçages de liaison (17) menant à la chambre annulaire (19).

3. Séparateur selon la revendication 1, **caractérisé en ce que** les membrures (16) sont placées devant les ouvertures de sortie (14) en regardant dans la direction de rotation.

4. Séparateur selon la revendication 2 ou 3, **caractérisé en ce que** les membrures (16) sont placées devant les perçages de liaison (17) en regardant dans la direction de rotation.

5. Séparateur selon l'une des revendications précédentes, **caractérisé en ce que** la chambre d'admission (13) présente une forme s'élargissant de manière conique dans la direction d'introduction.

6. Séparateur selon l'une des revendications précédentes, **caractérisé en ce que** les membrures (16) sont placées à l'intérieur d'une section annulaire inférieure (22) de la chambre d'admission (13) s'élargissant radialement.

7. Séparateur selon la revendication 6, **caractérisé en ce que** les membrures (16) s'effilent vers le bas à l'intérieur de la section annulaire (22) de telle manière qu'elles prolongent le contour intérieur conique de la chambre d'admission vers le bas, à leur niveau.

8. Séparateur selon l'une des revendications précédentes, **caractérisé en ce que** la chambre d'admission (13) présente un angle d'ouverture qui vaut de préférence au moins 3° et correspond à la hauteur de la section annulaire (22).

9. Séparateur selon l'une des revendications précédentes, **caractérisé en ce que** la hauteur des membrures (16) est plus grande, de préférence de plus de 1,5 fois, en particulier plus de 2 fois, que la hauteur des ouvertures de sortie (14) menant aux perçages d'admission (8).

10. Séparateur selon l'une des revendications précédentes, **caractérisé en ce que** la chambre annulaire (19) communique par un canal annulaire (20) avec une autre chambre annulaire (21) dans laquelle est placé un disque de pelage (11).

11. Séparateur selon l'une des revendications précédentes, **caractérisé en ce qu'**au moins huit membrures (16), perçages de liaison (17) et ouvertures de sortie (14), ou plus, sont prévus dans le distributeur (5).

12. Séparateur selon l'une des revendications précédentes, **caractérisé par** une conception permettant de supprimer les germes du lait avec une chambre à boues à l'extérieur du paquet de disques et un vérin à piston devant les sorties de matières solides pour évacuer les matières solides comme les germes.

13. Séparateur selon l'une des revendications précédentes, **caractérisé en ce que** la largeur des membrures correspond à la largeur des perçages de liaison (17).
